# EUROPÄISCHE PATENTANMELDUNG

(11) **EP 1 103 500 A2**
(43) Veröffentlichungstag der Anmeldung: **30.05.2001**
(21) Anmeldenummer: 00121077.2
(22) Anmeldetag: 28.09.2000
(51) Int. Cl.: B65H 3/06, B65H 5/06, B65H 3/04

(54) **Vorrichtung zum Friktionsanlegen von Papier-, Kartonzuschnitten oder dgl.**

(30) Priorität: 26.11.1999 DE 29920730 U
(71) Anmelder: Pfankuch Maschinen GmbH, 22926 Ahrensburg (DE)
(72) Erfinder: Pfankuch, Claus Karl, D-22359 Hamburg (DE)
(74) Vertreter: von Raffay, Vincenz, Dipl.-Ing.

(57) **Zusammenfassung**

Die Vorrichtung zum Friktionsanlegen von Papier-, Kartonzuschnitten oder dgl. ist grundsätzlich mit folgenden wesentlichen Bauteilen ausgerüstet:
a) Friktionsfördergurten oder -Rädern (2),
b) mit diesen eine Produktionsschleuse bildenden feststehenden oder gegenläufigen Rädern (4),
c) mit nachgeschalteten Förderrollen oder -Gurten (3a,3b), mit höherer Fördergeschwindigkeit,
d) einem gemeinsamen Antrieb (1) mit den Friktionsfördergurten oder -Rädern (2).

Damit zuverlässig Produkt in einem großen dicken Bereich, d.h. insbesondere auch dickere Zuschnitte, zuverlässig separiert und gefördert werden können, treibt der gemeinsame Antrieb 1 einen doppelseitigen Zahnriemen (5) an, der die Antriebszahnscheiben der Friktionsfördergurte oder -Räder (2) und der Förderrollen oder -Gurte (3a,3b) umschlingt.

## Beschreibung

Die Erfindung betrifft eine Vorrichtung nach dem Oberbegriff des Anspruches 1.

Derartige bekannte Vorrichtungen bestehen aus zwei Bewegungsgruppen. Die erste wird als Friktionsbaugruppe bezeichnet und besteht aus den Friktionsfördergurten oder -Rädern und feststehenden oder langsam gegenläufig drehenden Rädern, die zusammen eine Produktschleuse bilden, d.h. einen Zuschnitt von dem Produktstapel trennen und der zweiten Bewegungsgruppe, der sogenannten Förderbaugruppe zu fördern. Diese Förderbaugruppe besteht normalerweise aus einem Wellenpaar mit Förderrollen oder Fördergurten. Die Fördergeschwindigkeit dieser Förderbaugruppe ist normalerweise größer als die der Friktionsbaugruppe. Die Förderbaugruppe stellt sicher, daß die Produkte, die innerhalb der Friktionsbaugruppe vom Produktstapel separiert werden, schneller als in der Vorförderung weitergefördert und damit sauber von dem nachfolgenden Produkt getrennt werden. Sowohl der Durchlaß der Produktschleuse als auch der Abstand des Wellenpaares in der Förderbaugruppe müssen auf dem Produkt, insbesondere seiner Dicke, angepaßt werden.

Die Friktionsbaugruppe und die Förderbaugruppe werden durch einen gemeinsamen Antrieb angetrieben. Um die Mitläufigkeit der Wellen der Förderbaugruppe zu erreichen, sind die Wellenpaare gewöhnlich mit zwei Stirnzahnrädern verbunden. Daraus ergibt sich, daß der Abstand der Wellen der Förderbaugruppe sich nur in einem geringen Bereich variieren läßt. Dieser Bereich ist durch den Kraftfluß zwischen den Stirnzahnrädern begrenzt. Stärkere Produkte lassen sich dann nicht mehr zuverlässig fördern.

Der Erfindung liegt nun die Aufgabe zugrunde, eine Vorrichtung nach dem Oberbegriff des Anspruches 1 zu schaffen, die zuverlässig Produkte in einem großen dicken Bereich, d.h. insbesondere auch dickere Zuschnitte zuverlässig separiert und fördert.

Diese Aufgabe wird durch das Kennzeichen des Anspruches 1 gelöst.

Der gemeinsame Antrieb, vorzugsweise ein Elektromotor, treibt bei der Erfindung den endlosen doppelseitigen Zahnriemen an, der die entsprechenden Antriebszahnscheiben auf den verschiedenen Wellen, je nach dem wie die Drehrichtung erwünscht ist, umschlingt. Da die Förderrollen oder -Gurte, die die aus der Produktschleuse austretenden Zuschnitte aufnehmen, mitläufig arbeiten, ist eine entsprechende Umschlingung mit dem doppelseitigen Zahnriemen erforderlich. Die eine Zahnscheibe wird durch die Zähne auf der einen Seite des Zahnriemens und die andere Zahnscheibe durch die Zähne auf der anderen Seite angetrieben. Die Abstände der Gurte oder Räder lassen sich in einem großen Bereich zur Anpassung auch an dicke Produkte verändern. Eine Spannvorrichtung (Anspruch 2) sorgt dafür, daß der Zahnriemen immer richtig gespannt ist um für einen exakten formschlüssigen Antrieb und Umlauf zu sorgen.

In vorteilhafter Weise ist die Vorrichtung so ausgestaltet wie in den Ansprüchen 3 bis 5 angegeben.

Im folgenden wird die Erfindung unter Hinweis auf die Zeichnung anhand eines Ausführungsbeispieles näher erläutert.

Es zeigt:
- Fig. 1: eine schematische Seitenansicht einer Ausführungsform der Vorrichtung nach der Erfindung; und
- Fig. 2: eine der Fig. 1 entsprechende Seitenansicht, jedoch in einer anderen Schnittebene zur Verdeutlichung des gemeinsamen Antriebes.

Die in der Zeichnung dargestellte Vorrichtung zum Vereinzeln von Papier-, Kartonzuschnitten oder dgl. unterschiedlicher Dicke, die mit 11 bezeichnet sind, besteht aus zwei Bewegungsgruppen, nämlich einer Friktionsbaugruppe und einer Förderbaugruppe. Die Friktionsbaugruppe wird durch Friktionsfördergurte oder -Räder 2 und mit diesen zusammenarbeitenden feststehenden oder langsam gegenläufigen Rädern 4 gebildet, die zusammen eine Produktschleuse bilden. Die nachgeschaltete Förderbaugruppe wird durch ein Wellenpaar mit Förderrollen oder -Gurten 3a, 3b gebildet. Die Wellen dieser Förderbaugruppe werden mit höherer Geschwindigkeit angetrieben, damit die innerhalb der Friktionsbaugruppe getrennten Zuschnitte schneller als in der Vorförderung weitergefördert und damit sauber von dem nachfolgenden Produkt getrennt werden.

Der Abstand zwischen den Fördermitteln der einzelnen Baugruppen ist verstellbar. Dieses ist durch Doppelpfeile 7 und 8 angedeutet. Hierdurch erfolgt die Anpassung an unterschiedlich dicke Produkte.

Der gemeinsame Antrieb 1 treibt einen doppelseitigen Zahnriemen, d.h. einen Zahnriemen, der auf beiden Seiten Zähne aufweist, so daß er auch beidseitig für eine entsprechende formschlüssige Kraftübertragung sorgen kann. Dieser Zahnriemen umschlingt wie in Fig. 2 dargestellt, die Zahnscheiben der anzutreibenden Wellen. Dieses sind bei der dargestellten Ausführungsform die Wellen der Friktionsfördergurte oder -Räder 2 und der Förderrollen oder -Räder 3a und 3b der nachgeschalteten Förderbaugruppe. Eine Spannvorrichtung 6, die schematisch in Fig. 2 dargestellt ist, sorgt dafür, daß der doppelseitige Zahnriemen 5 immer die gewünschte Spannung aufweist, je nach dem, wie die Verstellung bei 8 erfolgt. Es ist erkennbar, daß zum Antrieb in die gewünschte Richtung mal die eine und mal die andere gezahnte Seite des Zahnriemens 5 wirksam wird.

Die langsam taktweise gegenläufig drehenden Räder 4 werden über einen Freilauf getaktet, der über einen Arm 7 mit einem Exzenter 10 auf der Welle der Förderrollen oder -Räder 3a ausgebildet ist. Die Welle ist in einem zweiten Freilauf gelagert, der die Drehung der Welle nur in Schaltrichtung des Hebelsarms zuläßt. Bei der Rückführung des Hebels ist die Drehbewegung der Welle durch den zweiten Freilauf gesperrt, so daß durch eine Hin- und Herbewegung des Armes 9 eine einläufige Zwangsbewegung der Welle und damit der Räder 4 entsteht.

Es ist leicht erkennbar, daß die gewünschte Verstellung zur Anpassung an unterschiedlich dicke Produkte in einem großen Bereich erfolgen kann, da durch den Antrieb mit dem doppelseitigen Zahnriemen eine entsprechend große Anpassung möglich ist. Lediglich die Spannvorrichtung muß für die Aufrechterhaltung der gewünschten Spannung in dem Zahnriemen 5 sorgen. Es wird nach wie vor ein gemeinsamer Antrieb 1 eingesetzt, wobei aber eine Anpassung an sehr unterschiedliche Produkte problemlos möglich ist.

## Patentansprüche

1. Vorrichtung zum Friktionsanlegen von Papier-, Kartonzuschnitten oder dgl. mit Friktionsfördergurten oder -Rädern (2) und mit diesen eine Produktionsschleuse bildenden feststehenden oder gegenläufigen Rädern (4) und mit nach geschalteten Förderollen oder -Gurten (3a,3b) mit höherer Fördergeschwindigkeit, und einem gemeinsamen Antrieb (1) mit den Friktionsfördergurten oder -Rädern (2), dadurch gekennzeichnet, daß der gemeinsame Antrieb (1) einen doppelseitigen Zahnriehmen (5) antreibt, der die Antriebszahnscheiben der Friktionsfördergurte oder -Räder (2) und der Förderrollen oder-Gurte (3a,3b) umschlingt.

2. Vorrichtung nach Anspruch 1, dadurch gekennzeichnet, daß für den Zahnriemen (5) eine Spannvorrichtung (6) vorgesehen ist.

3. Vorrichtung nach Anspruch 1 oder 2, dadurch gekennzeichnet, daß den Rädern (4) der Produktschleuse zwei taktweise schaltbare Freiläufe (7) zur gegenläufigen Zwangsbewegung zugeordnet sind.

4. Vorrichtung nach Anspruch 3, dadurch gekennzeichnet, daß der Freilauf (7) über einen Hebelarm (9) durch einen Exzenter (10) der Förderrollen oder -Gurte (3b) schaltbar ist.

5. Vorrichtung nach einem oder mehreren der vorstehenden Ansprüche, dadurch gekennzeichnet, daß der Abstand zwischen den Förderrollen oder -Gurten (3a,3b) und/oder den Friktionsfördergurten oder -Rädern (2) und den zugeordneten feststehenden oder gegenläufigen Rädern (4) verstellbar ist.
